# EUROPÄISCHE PATENTSCHRIFT

(11) **EP 3 623 537 B1**
(45) Veröffentlichungstag und Bekanntmachung des Hinweises auf die Patenterteilung: **15.02.2023**
(21) Anmeldenummer: 19196633.2
(22) Anmeldetag: 11.09.2019
(51) Int. Cl.: E03F 5/046, E03F 5/06, E03F 3/04, E04D 13/04

(54) **HÖHENVERSTELLBARE ENTWÄSSERUNGSRINNE**
HEIGHT-ADJUSTABLE DRAINAGE CHANNEL
CONDUITE DE DRAINAGE RÉGLABLE EN HAUTEUR

(30) Priorität: 11.09.2018 DE 102018122167
(43) Veröffentlichungstag der Anmeldung: 18.03.2020
(62) Teilanmeldung aus: 20202082.2
(73) Patentinhaber: ACO Ahlmann SE & Co. KG, 24782 Büdelsdorf (DE)
(72) Erfinder: Harder, Bernd, 24808 Jevenstedt (DE); Kortenhaus, Paul Niklas, 24143 Kiel (DE); Wandkowski, Marco, 24119 Kronshagen (DE)
(74) Vertreter: Kilchert, Jochen

(56) Entgegenhaltungen:
- WO-A2-2004/015212
- JP-U- S62 169 043
- US-A1- 2016 319 530

## Beschreibung

Die Erfindung betrifft eine Höhenverstellvorrichtung für eine Entwässerungsrinne, insbesondere zur Entwässerung von Fassaden oder Terrassen, eine Entwässerungsrinne mit einer Höhenverstellvorrichtung und ein Verfahren zur Höheneinstellung einer Entwässerungsrinne.

Entwässerungsrinnen für Terrassen, Balkone, Flachdächer oder Fassaden sind aus dem Stand der Technik bekannt und werden für genutzte Dächer und Balkone, insbesondere Dachterrassen, häufig eingesetzt. Im Gegensatz zur herkömmlichen Linienentwässerung wird das Wasser nicht entlang des Rinnenstranges in Längsrichtung, sondern durch Ablaufschlitze quer zur Rinne auf die Dachfläche abgeleitet. Über die geschlossene Dachabdichtung wird das Wasser einem Ablauf zugeführt.

Auch höhenverstellbare Entwässerungsrinnen sind prinzipiell bekannt. Oft sind diese aus Metall hergestellt. Die Höhenverstellungen herkömmlicher Entwässerungsrinnen nutzen häufig verstellbare Standfüße, deren Länge bzw. Höhe über ineinandergreifende Gewindestangen und Gewindeaufnahmen anpassbar ist. Die Höhenverstellung einer Entwässerungsrinne kann notwendig sein, um lokale Unebenheiten des Untergrundes auszugleichen oder um die Oberseite der Entwässerungsrinne, insbesondere eines aufliegenden Rosts, bündig zum umgebenden Bodenbelag einzustellen.

Eine solche höhenverstellbare Entwässerungsrinne ist beispielsweise aus US 2016/0319530 A1 bekannt. Die bekannte Entwässerungsrinne ist an stabförmigen Ankern verschiebbar angeordnet, so dass eine Höhenverstellung möglich ist.

Bekannte höhenverstellbare Entwässerungsrinnen haben den Nachteil, dass sie aufwendig in der Montage und die Höhe nur schwierig oder ungenau einstellbar ist. Außerdem sind Rinnensysteme aus Metall teuer in der Herstellung und im Hinblick auf die Gestaltungsmöglichkeiten begrenzt.

Die vorliegende Erfindung hat deshalb die Aufgabe, eine höhenverstellbare Entwässerungsrinne bereitzustellen, die einfach und schnell zu montieren und einfach in der Höhe verstellbar ist. Insbesondere soll die Genauigkeit der Höheneinstellung verbessert werden.

Diese Aufgabe wird durch jeweils durch eine Höhenverstellvorrichtung nach Anspruch 1, eine Entwässerungsrinne nach Anspruch 8 und durch ein Verfahren zur Höheneinstellung einer Entwässerungsrinne nach Anspruch 14 gelöst.

Die Aufgabe wird gelöst durch eine Höhenverstellvorrichtung für eine Entwässerungsrinne, insbesondere zur Entwässerung von Fassaden oder Terrassen, umfassend einen Stützkörper, insbesondere aus Kunststoff, und mindestens eine Verstelleinheit, wobei die Verstelleinheit umfasst:
- ein sich entlang einer Verstellrichtung erstreckendes erstes Verstellelement, das im Stützkörper axial verschieblich gelagert ist und mindestens eine Auflagefläche für einen Rinnenkörper der Entwässerungsrinne aufweist,
- ein relativ zum Stützkörper in der Verstellrichtung festgelegtes zweites Verstellelement,
- ein Koppelelement, das zwischen einer Entkopplungsstellung, in der das erste Verstellelement und das zweite Verstellelement nicht miteinander gekoppelt sind, und einer Kopplungsstellung, in der das erste Verstellelement und das zweite Verstellelement miteinander gekoppelt sind, hin und her beweglich ist,
wobei in der Koppelstellung das erste Verstellelement und das zweite Verstellelement über das Kopplungselement als Getriebe, insbesondere als Schraubgetriebe, zusammenwirken, insbesondere zur axialen Feinverstellung des ersten Verstellelements.

Eine Idee der Erfindung ist es, eine Höhenverstellvorrichtung für Entwässerungsrinnen vorzuschlagen, die eine Grobverstellung und eine Feinverstellung der Höhe der Entwässerungsrinne ermöglicht. Erfindungsgemäß kann, wenn sich das Koppelelement in einer Entkopplungsstellung befindet, eine grobe Höhenverstellung (Grobverstellung) stattfinden und, wenn sich das Koppelelement in einer Kopplungsstellung befindet, eine feinere Höhenverstellung (Feinverstellung oder Nachjustierung) vorgenommen werden. Insbesondere ist die Höhenverstellvorrichtung in einem ersten Schritt (manuell) durch (direkte) Krafteinwirkung auf den Rinnenkörper höhenverstellbar (absenkbar bzw. anhebbar), wobei sich das erste Verstellelement axial verschiebt. In einem zweiten Schritt ist durch eine Betätigung der Verstelleinheit über ein Getriebe eine genauere (feinere) Höheneinstellung erreichbar. Unter der Verstellrichtung kann eine Höhenrichtung der Entwässerungsrinne verstanden werden, also insbesondere eine Richtung (vertikal) nach oben oder unten.

Die Feinverstellung erfolgt insbesondere über ein Getriebe, in dem das erste und das zweite Verstellelement über das Koppelelement kinematisch miteinander gekoppelt sind. Das erste und das zweite Verstellelement sowie das Koppelelement können Getriebemittel wie Gewinde oder Verzahnungen aufweisen, die insbesondere ineinander eingreifen. Insbesondere stützen sich das erste und das zweite Verstellelement über das Koppelelement in der Koppelstellung in Verstellrichtung (axial) gegeneinander ab. Das erste und das zweite Verstellelement bilden zusammen mit dem in der Koppelstellung befindlichen Koppelelement insbesondere einen Gewindetrieb. Insbesondere setzt das Getriebe eine Rotationsbewegung eines Verstellelementes in eine (axiale) Linearbewegung des jeweils anderen oder desselben Verstellelements um.

Eine erfindungsgemäße Höhenverstellvorrichtung hat den Vorteil, dass sie einfach mit einem Rinnenkörper verbindbar ist, insbesondere in dem der Rinnenkörper auf die Höhenverstellvorrichtung (von oben) aufgesetzt wird. Außerdem ist eine einfache und genaue Höheneinstellung in einem zweistufigen Verstellvorgang (Grobverstellung und Feinverstellung) möglich.

In einer vorteilhaften Weiterbildung der Erfindung sind das erste Verstellelement und/oder das zweite Verstellelement, insbesondere um in Verstellrichtung verlaufende Längsachsen, drehbar im Stützkörper gelagert. Dadurch kann die Verstelleinheit über eine Drehbewegung des ersten und/oder zweiten Verstellelements betätigt werden, beispielsweise durch einen Schraubendreher des Monteurs.

In einer vorteilhaften Weiterbildung der Erfindung weist das Koppelement erste Getriebemittel, insbesondere ein Innengewinde, auf und weist das erste Verstellelement oder das zweite Verstellelement zweite Getriebemittel, insbesondere ein Außengewinde, auf, wobei in der Kopplungsstellung erste Getriebemittel und zweite Getriebemittel ineinander eingreifen. Getriebemittel können neben Gewinden auch Verzahnungen ein.

In einer vorteilhaften Weiterbildung der Erfindung ist das Koppelelement einteilig mit dem ersten Verstellelement oder dem zweiten Verstellelement, insbesondere als Radialvorsprung, der an einer Gewindefläche zumindest abschnittsweise ein Innengewinde aufweist, ausgeführt. Die Gewindefläche kann in Form einer Halbmutter oder durch einen beliebigen Umfangsteilabschnitt eines Gewindes ausgeführt sein. Bei einer einteiligen Ausführung ist das Koppelelement durch eine Bewegung (Betätigung), insbesondere ein Verdrehen, des ersten bzw. zweiten Verstellelements von der Kopplungsstellung in die Entkopplungsstellung, und umgekehrt, bewegbar.

In einer vorteilhaften Weiterbildung der Erfindung bildet der Stützkörper eine sich in Verstellrichtung erstreckende Aufnahmestruktur aus, in der die Verstelleinheit aufgenommen ist, wobei die Aufnahmestruktur insbesondere eine Längsführung für das erste Verstellelement bildet. Die Aufnahmestruktur bildet insbesondere einen zylindrischen Hohlraum, in den das erste und das zweite Verstellelement (von oben) eingesetzt werden können. Eine Aufnahmestruktur kann an einen aus Kunststoff gefertigten Stützkörper an geformt, oder als separates Bauteil an einer Grundplatte des Stützkörpers befestigt, insbesondere in diese eingesteckt, sein.

In einer vorteilhaften Weiterbildung der Erfindung weist das erste Verstellelement eine erste Längsnut zur Arretierung des Koppelements in der Kopplungsstellung und vorzugsweise eine zweite Längsnut zur Arretierung des Koppelements in der Entkopplungsstellung auf, wobei die Aufnahmestruktur insbesondere einen Rastvorsprung zum Eingreifen in die erste Längsnut bzw. zweite Längsnut aufweist. Unter einer Arretierung kann eine Verdrehsicherung verstanden werden, die gegen einen überwindbaren Widerstand (durch Rotation des Verstellelements) lösbar ist. Die erste Längsnut hat den Vorteil, dass das erste Verstellelement bei der Höhenverstellung in einer definierten entkoppelten (freien) Position gehalten wird und den Höheneinstellungsvorgang (Grobverstellung) nicht behindert. Zweite Längsnut hat den Vorteil, dass das Koppelelement fest in der Koppelstellung gehalten wird, um ein Zusammenwirken der Getriebemittel zu gewährleisten. Längs Noten verhindern ein unbeabsichtigtes Verdrehen des ersten Verstellelements relativ zur Aufnahmestruktur. Der Rastvorsprung kann als Rippe, insbesondere als biegbare Längsrippe ausgeführt sein.

In einer vorteilhaften Weiterbildung der Erfindung weist das zweite Verstellelement eine Umfangsnut auf, in die insbesondere ein durch die Aufnahmestruktur ausgebildeter zumindest teilweise umlaufender Kragenabschnitt eingreift. Über eine Umfangsnut ist das zweite Verstellelement axial fest, aber um seine Längsachse drehbar in der Aufnahmestruktur gelagert. Der Kragenabschnitt ist insbesondere ein nach innen vorspringender Rand der Aufnahmestruktur.

In einer vorteilhaften Weiterbildung der Erfindung weist das erste Verstellelement und/oder das zweite Verstellelement endseitig ein Eingriffsprofil zur Verdrehung des ersten bzw. zweiten Verstellelements, insbesondere von der Seite des Rinnenkörpers her, auf. Das erste und/oder zweite Verstellelement ist durch das Eingriffsprofil, beispielsweise einen Querschlitz, Innensechskant, Vierkant oder dergleichen, insbesondere von oben her um die jeweilige Längsachse drehbar.

In einer vorteilhaften Weiterbildung der Erfindung weist der Stützkörper zwei sich gegenüberliegende, insbesondere identisch ausgebildete, Aufnahmestrukturen auf, in denen jeweils eine Verstelleinheit aufgenommen ist. Insbesondere ist die Höhenverstellvorrichtung punktsymmetrisch zu einem Mittelpunkt des Stützelements aufgebaut, wobei die Verstellungseinheiten insbesondere identisch aufgebaut sind. Dadurch kann eine Höhenverstellvorrichtung in beiden möglichen Querorientierungen an einen Rinnenkörper montiert werden.

In einer vorteilhaften Weiterbildung der Erfindung ist mindestens eine in die Verstellrichtung wirkende Feder, insbesondere Schraubenfeder, in dem Stützkörper aufgenommen, die vorzugsweise mittels Rastnasen mit einer Grundplatte des Stützkörpers verbunden ist, insbesondere zur Abstützung des Rinnenkörpers während sich das Koppelelement in der Entkopplungsstellung befindet. Eine Feder bewirkt, dass die Unterseite des Rinnenkörpers während der Grobverstellung durch die Federkraft abstützbar ist. Der Rinnenkörper kann bei in der Entkopplungsstellung des Koppelelements oder bei auf eine ausreichend niedrige Höhe eingestellter Verstelleinheit entgegen der Federkraft (manuell) in Richtung des Stützkörpers in eine gewünschte Höhenposition gedrückt werden (Grobverstellung). Hierdurch kann eine vereinfachte Montage des Rinnensystems erreicht werden, da der Monteur, insbesondere bei der Höhenausrichtung des gesamten Rinnenstranges, nicht gegen die Schwerkraft den gesamten Rinnenstrang (mehrere miteinander verbundene Rinnenkörper) anheben muss, sondern aufgrund der Federkräfte den Rinnenstrang nur (manuell) leicht herunterdrücken muss, um die Grobverstellung zu erreichen. Dies ist eine deutliche Erleichterung für den Monteur auf der Baustelle. Dabei kann der Monteur einen angrenzenden Bodenbelag (z.B. Platten oder Fliesen) durch Auflegen eines Ausrichtmittels (Lineal, Holzlatte etc.) als Höhenanschlag für die Grobeinstellung des Rinnenstranges nehmen. Über die Höhenverstellvorrichtung kann die erforderliche Höhe (fein) eingestellt werden.

In einer vorteilhaften Weiterbildung der Erfindung weist das erste Verstellelement an einem oberen Ende mindestens ein Befestigungselement, insbesondere Rastelemente, zur lösbaren, vorzugsweise drehfreien, Verbindung mit dem Rinnenkörper, insbesondere dem Rand einer Durchgangsöffnung des Aufnahmedoms des Rinnenkörpers, auf. Vorzugsweise sind beidseitig Befestigungselemente vorgesehen, die insbesondere als (oben abgeschrägte) Clipverbinder ausgeführt sind.

In einer vorteilhaften Weiterbildung der Erfindung weist der Stützkörper seitliche Führungssäulen zur Aufnahme in korrespondierenden Führungsaufnahmen des Rinnenkörpers auf, wobei die Führungssäulen insbesondere Rastnasen zur lösbaren Verrastung mit korrespondierenden Öffnungen (Rastöffnungen) des Rinnenkörpers aufweisen. Die Rastnasen ermöglichen eine Fixierung der Höhenverstellvorrichtung am Rinnenkörper trotz wirkender Federkraft, beispielsweise zum Transport.

In einer vorteilhaften Weiterbildung der Erfindung weist eine Grundplatte des Stützkörpers Aufnahmeöffnungen zum Ankoppeln, vorzugsweise Verrasten, von Erhöhungselementen an der Unterseite Stützkörpers auf. Durch zusätzliche Erhöhungselemente wird eine Höhenverstellbarkeit um definierte Höhenstufen erreicht, die den Einstellbereich der Höhenverstellvorrichtung überschreiten.

In einer vorteilhaften Weiterbildung der Erfindung ist/sind mindestens ein Erhöhungselement, optional mehrere Erhöhungselemente übereinander gestapelt miteinander verbunden, an die Unterseite des Stützkörpers angekoppelt. Eine solche Ausführungsform ermögliche eine große Höhenanpassung einer Entwässerungsrinne. Insbesondere weist ein Erhöhungselement jeweils mindestens ein, vorzugsweise konisch geformtes, Abstützelement auf. Außerdem kann mindestens ein Verrastungselement vorgesehen sein, dass mit einem Stützelement einteilig verbunden sein kann. Über Abstützelemente können auf dem Stützkörper einwirkende (vertikalen) Kräfte im Untergrund abgeleitet werden, während Verrastung Elemente ein Abheben des darüber liegenden Erhöhungselements bzw. des Stützkörpers verhindert. Die Absturzelemente haben die Funktion von Abstandshaltern, die einen definierten Höhenunterschied vorgeben.

Die genannte Aufgabe wird außerdem gelöst durch eine Entwässerungsrinne, insbesondere zur Entwässerung von Fassaden oder Terrassen, umfassend einen Rinnenkörper, insbesondere aus Kunststoff, der mindestens einem zur Unterseite des Rinnenkörpers hin offenen Aufnahmedom ausbildet, und eine erfindungsgemäße Höhenverstellvorrichtung, wobei die Verstelleinheit der Höhenverstellvorrichtung, insbesondere eine Aufnahmestruktur des Stützkörpers, in dem Aufnahmedom aufgenommen ist und der Rinnenkörper auf der mindestens einen Auflagefläche des ersten Verstellelements abstützbar ist.

Unter einem Aufnahmedom kann ein einseitig offener Hohlraum verstanden werden. Aufnahmedome können in einem vorgegebenen Raster, insbesondere an beiden Rinnenseiten, in den Rinnenkörper integriert, vorzugsweise angeformt, sein. Der Rinnenkörper einer erfindungsgemäßen Entwässerungsrinne, insbesondere Fassadenrinne, kann entweder mit einer fixen Bauhöhe verwendet werden, oder durch (lokales) Anbringen von erfindungsgemäßen Höhenverstelleinrichtungen (abschnittsweise) höhenverstellbar gemacht werden. Insbesondere muss nicht in jedem Aufnahmedom, oder jedem Paar von gegenüberliegenden Aufnahmedomen, eine Höhenverstellvorrichtung aufgenommen sein.

In einer vorteilhaften Weiterbildung der Erfindung weist der Aufnahmedom eine Durchgangsöffnung zur Betätigung der Verstelleinheit, insbesondere durch Drehen des ersten Verstellelements und/oder zweiten Verstellelements, auf. Die Durchgangsöffnung ermöglicht insbesondere einen Zugang (von oben) zu den Eingriffsprofilen der ersten und/oder zweiten Verstellelemente, insbesondere um diese mittels eines Schraubendrehers zu betätigen.

In einer vorteilhaften Weiterbildung der Erfindung weist der Rinnenkörper an der Unterseite Führungsaufnahmen zur Aufnahme von korrespondierenden Führungssäulen des Stützkörpers der Höhenverstellvorrichtung auf. Insbesondere weist der Rinnenkörper Öffnungen zum Eintauchen von korrespondierenden Rastnasen der Führungssäulen auf. Außerdem können die dienen die Öffnungen zur Erhöhung des Verstellweges und/oder zur Kollisionsvermeidung von Rinnenkörper und Höhenverstellvorrichtung dienen.

In einer vorteilhaften Weiterbildung der Erfindung weist der Rinnenkörper an der Unterseite Federaufnahmen zur Aufnahme von oberen Enden der in dem Stützkörper aufgenommen Federn auf. Dadurch werden Federn während der Grobverstellung möglichst axial belastet.

In einer vorteilhaften Weiterbildung der Erfindung weist der Rinnenkörper mehrere, insbesondere in einer Querrichtung des Rinnenkörpers verlaufende, Ablaufschlitze auf, die über ausbrechbare Materialstege des Rinnenkörpers voneinander getrennt sind, wobei die Materialstege an den Stegenden insbesondere Materialverdünnungen aufweisen. Materialverdünnungen können als Verjüngungen oder lokale Querschnittsverdünnungen ausgeführt sein und dienen zur Ausbildung von Sollbruchstellen (durchtrennbare Materialstege). Durch Ausbrechen von Materialstegen können mehrere Ablaufschlitze zu einer (größeren) Öffnung verbunden werden, beispielsweise um den Anschluss eines (seitlichen) Stichkanals an den Rinnenkörper zu ermöglichen.

Außerdem können im Rinnenboden Ausbrechbereiche vorgesehen sein, die den Anschluss der Rinne an örtliche Entwässerungsrohre ermöglichen. Solche Ausbrechbereiche können ebenfalls durch Materialverdünnungen oder durchtrennbare Materialstege vorgesehen sein. Beispielsweise kann zur Verbindung eines Rohres mit dem Rinnenkörper ein exzentrischer Einsteckstutzen verwendet werden, um ein Rohr an den Rinnenkörper anzuschließen.

In einer vorteilhaften Weiterbildung der Erfindung weist der Rinnenkörper stirnseitige Gleit-/Rasteinrichtungen zur Verbindung mit einem benachbart angeordneten Rinnenkörper auf, insbesondere nach unten oder in Längsrichtung des Rinnenkörpers ausgerichtete Rastnasen zum Eingreifen in korrespondierende Ausnehmungen des benachbart angeordneten Rinnenkörpers. Solche Gleit-/Rasteinrichtungen dienen der Kompensation von temperatur- und materialbedingten Längenausdehnung von Rinnen. Dadurch können Spannungen zwischen zwei Rinnenkörpern eines Rinnenstranges aufgenommen bzw. vermieden werden. Insbesondere bei einer Vielzahl von hintereinander angeordneten Rinnenkörpern (Rinnenstrang) summieren sich die temperaturbedingten Längenausdehungen und können zu Verwerfungen im Rinnenstrang führen. Dies kann zum Versagen des gesamten Rinnensystems führen. Eine Gleit-/Rasteinrichtung ermöglicht eine definierte Nullposition, von der aus Bewegungen in beide Richtungen möglich sind. Ein Rinnenkörper kann von oben und/oder in Längsrichtung mit einem benachbarten Rinnenkörper verrastet werden.

Auf der Unterseite des Rinnenkörpers können eine Mehrzahl von Aufnahmen für Gewindemuttern angeordnet werden. Die Aufnahmen weisen eine Öffnung auf, durch die Schrauben gesteckt werden können. Mit den Schrauben kann ein Rost mit dem Rinnenkörper verschraubt werden.

In einer vorteilhaften Weiterbildung der Erfindung ist an einer Stirnseite des Rinnenkörpers eine höhenverstellbare Stirnwand befestigt, wobei die Stirnwand insbesondere zweiteilig ausgeführt ist, wobei insbesondere ein erstes Stirnwandteil fest mit dem Rinnenkörper und ein zweites Stirnwandteil über Langlöcher höhenverstellbar mit dem ersten Stirnwandteil verbindbar ist. Ein erstes Stirnwandteil ist insbesondere über Klemmelemente bzw. eine Klemmverbindung mit dem Rinnenkörper verbindbar. Eine höhenverstellbare Stirnwand kann eine Stützwirkung haben, um die Tragfähigkeit des Rinnenkörpers am Rinnenende sicherzustellen, insbesondere bei Ablängung der Rinne an einer beliebigen Stelle. Vorzugsweise ist eine höhenverstellbare Stirnwand auf ein Rinnenende aufsteckbar, insbesondere über (seitliche) Klemmelemente. Eine höhenverstellbare Stirnwand ist bei einem (durchgehenden) Rinnenstrang insbesondere nur an einen oder beiden Enden des Rinnenstranges vorgesehen. Die Stirnwand kann an beliebiger Position als Stützfuß, insbesondere nach Kürzen (Ablängen) des Rinnenkörpers, fungieren.

In einer vorteilhaften Weiterbildung der Erfindung bildet der Rinnenköper sich gegenüberliegende Rinnenzargen aus, die jeweils sich zum Inneren des Rinnenköpers hin erstreckende Federelemente ausbilden. Durch solche Federelemente kann der Rost zentriert werden, wobei insbesondere ein annähernd gleiches Spaltmaß an beiden Rinnenseiten erreicht wird. Insofern können die Federelemente als Rostzentrierung wirken.

In einer vorteilhaften Weiterbildung der Erfindung weist eine Rinnenzarge eine Verriegelungsausnehmung auf, die für einen Eingriff eines Blockierabschnitts einer in einen Rost eingesetzten Rostverriegelungsvorrichtung ausgebildet ist. Im Bereich des Rinnenbodens können zusätzliche Aufnahmevorrichtungen zur Aufnahme einer Rostverriegelung vorgesehen sein, insbesondere Aufnahmeöffnungen für Gewindemuttern, über die ein Rost mit dem Rinnennkörper verschraubbar ist.

Für den Anschluss von weiteren Zubehörteilen, wie beispielsweise eines Leibungsablaufelements, kann ein Anschlussadapter, vorzugsweise aus Blech, an dem Rinnenkörper fixiert sein. Dieser Anschlussadapter ist insbesondere über eine formschlüssige Verbindung an dem Rinnenkörper befestigt.

Die genannte Aufgabe wird außerdem gelöst durch ein Verfahren zur Höheneinstellung einer erfindungsgemäßen Entwässerungsrinne, umfassend die folgenden Schritte:
a) Aufsetzen eines Rinnenkörpers auf eine erfindungsgemäße Höhenverstellvorrichtung,
b) Grobverstellung der Höhe des Rinnenkörpers während sich ein Koppelelement in einer Entkopplungsstellung befindet, in der das erste Verstellelement und das zweite Verstellelement nicht miteinander gekoppelt sind;
c) Bewegen des Koppelelements von der Entkopplungsstellung in eine Kopplungsstellung, in der das erste Verstellelement und das zweite Verstellelement über das Kopplungselement als Getriebe, insbesondere als Schraubgetriebe, zusammenwirken, insbesondere durch Verdrehen des ersten Verstellelements oder des zweiten Verstellelements;
d) Feinverstellung der Höhe des Rinnenkörpers während sich ein Koppelelement in der Kopplungsstellung befindet durch Betätigen der Verstelleinheit, insbesondere durch Drehen des ersten Verstellelements oder des zweiten Verstellelements.

Das Verfahren hat ähnliche Vorteile, wie diese bereits in Verbindung mit der erfindungsgemäßen Höhenverstellvorrichtung und der Entwässerungsrinne beschrieben wurden. Das Verfahren kann einige oder alle verfahrenstechnischen Merkmale umsetzen, die im Zusammenhang mit der Höhenverstellvorrichtung und der Entwässerungsrinne beschrieben wurden.

Eine Rostverriegelungsvorrichtung, die einerseits ein unbeabsichtigtes Ausheben des Rosts aus dem Rinnenkörper verhindert und andererseits ein leichtes Ausheben des Rosts zu ermöglicht, wenn dies beabsichtigt ist, ist vorteilhaft.

Insbesondere vorteilhaft ist eine Rostverriegelungsvorrichtung für einen Rost einer Entwässerungsrinne, insbesondere einer erfindungsgemäßen Entwässerungsrinne, umfassend
- ein Gehäuse zum Einsetzen in mindestens eine Masche des Rosts, wobei das Gehäuse eine Seitenausnehmung aufweist;
- eine in dem Gehäuse um eine Querachse schwenkbar gelagerte Betätigungswippe, die auf einer Seite einen Druckabschnitt und auf der anderen Seite einen Zugabschnitt aufweist,
   wobei der Druckabschnitt an einer Unterseite einen Abstützhebel zum Abstützen der Betätigungswippe gegen einen Rinnenkörper ausbildet und der Zugabschnitt an einer Unterseite einen Entriegelungsabschnitt und einen Verriegelungsabschnitt aufweist;
- eine in dem Gehäuse um eine Höhenachse schwenkbar gelagerte Verriegelungswippe, die einen Verriegelungsabschnitt und einen Entriegelungsabschnitt aufweist, die bei Verschwenkung der Betätigungswippe jeweils mit dem Verriegelungsabschnitt bzw. dem Entriegelungsabschnitt der Betätigungswippe derart zusammenwirken, dass ein Blockierabschnitt der Verriegelungswippe zur Verriegelung des Rosts mit dem Rinnenkörper durch die Seitenausnehmung hindurch zum Eingriff in eine Verriegelungsausnehmung des Rinnenkörpers hinein bzw. zur Entriegelung des Rosts aus der Verriegelungsausnehmung heraus verschwenkbar ist.

Die Bestandteile der Rostverriegelungsvorrichtung, insbesondere das Gehäuse, die Betätigungswippe und die Verriegelungswippe, können aus Kunststoff ausgeführt sein. Die Rostverriegelungsvorrichtung eignet sich insbesondere zum Einsetzen in Maschenroste aus Edelstahl oder verzinktem Stahl.

Eine Rostverriegelungsvorrichtung hat den Vorteil, dass sich der Rost, insbesondere durch eine Abstützung über den Abstützhebel, beim Entriegeln von selbst (automatisch) vom Rinnenkörper abhebt. Wenn Rostverriegelungsvorrichtungen (nur) auf einer Seite einer Entwässerungsrinne vorgesehen sind, hebt sich der Rost bei der Entriegelung auf dieser Seite automatisch an und kann leicht aus dem Rinnenkörper entnommen werden. Außerdem besteht beim Anheben eines durch Schmutz oder sonst mit dem Rinnenkörper verklemmten Rostes die Gefahr, den Rinnenkörper ebenfalls mit anzuheben, da der Rinnenkörper typischerweise nicht auf dem Untergrund fixiert wird. Durch ein automatisches Anheben des Rostes bei der Entriegelung durch eine Rostverriegelungsvorrichtung kann dies verhindert werden.

In einer vorteilhaften nicht beanspruchten Weiterbildung weisen der Entriegelungsabschnitt und der Verriegelungsabschnitt jeweils entgegengesetzt zueinander ausgerichtete abgeschrägte Kontaktflächen auf. Insbesondere gleiten die Kontaktflächen beim Verriegeln und Entriegeln an den Verriegelungs- bzw. Entriegelungsabschnitten der Betätigungswippe entlang.

In einer vorteilhaften nicht beanspruchten Weiterbildung weist das Gehäuse einen zur Unterseite hin offenen Aufnahmeschlitz für einen Tragstab des Rosts auf. Durch den im Aufnahmeschlitz aufgenommenen Tragstab (Gitterholm) wird die Rostverriegelungsvorrichtung (in Höhenrichtung) gehalten.

In einer vorteilhaften nicht beanspruchten Weiterbildung bildet der Abstützhebel eine Rosthebefläche aus, die dazu ausgebildet ist, bei Verschwenkung der Betätigungswippe zur Entriegelung des Rosts einen in dem Aufnahmeschlitz aufgenommenen Tragstab zu untergreifen. Auf diese Weise wird der Tragstab von der Rostverriegelungsvorrichtung zumindest teilweise umschlossen. Beim Anheben des Rosts durch Ziehen am Zugabschnitt der Betätigungswippe (im vollständig entriegelten Zustand) wird der Rost dadurch mit angehoben.

In einer vorteilhaften nicht beanspruchten Weiterbildung steht eine Oberseite des Druckabschnitts und des Zugabschnitts in einem Verriegelungszustand nicht über die Oberseite des Rosts hinaus, und schließt insbesondere bündig mit der Oberseite des Rosts ab.

In einer vorteilhaften nicht beanspruchten Weiterbildung bildet der Abstützhebel eine gewölbte, insbesondere konvex geformte, Abstützfläche zur Abstützung gegen den Rinnenkörper aus. Dadurch ergibt sich eine stetige bzw. gleichmäßige Aushebelbewegung des Rosts.

Die Entriegelungs- und Verriegelungssabschnitte sind insbesondere als Vorsprünge oder als Zapfen ausgeführt. Der Entriegelungs- und der Verriegelungsabschnitt der Betätigungswippe sind vorzugsweise in einer Ebene, insbesondere im Wesentlichen senkrecht zueinander ausgerichtet, ausgebildet. Die Betätigungswippe ist insbesondere beidseitig in, vorzugsweise identisch ausgeführten, Gehäusehälften drehbar gelagert. Die Verriegelungswippe ist vorzugsweise auf eine in Höhenrichtung verlaufende Strebe aufgeclipt, die insbesondere die Seitenausnehmung begrenzt bzw. diese teilt.

In einer vorteilhaften nicht beanspruchten Weiterbildung einer ntwässerungsrinne ist ein Rost in den Rinnenkörper eingelegt, wobei auf einer Rostseite mindestens eine Rostverriegelungsvorrichtung, eingesetzt ist, wobei und auf der anderen Rostseite insbesondere mindestens ein Verriegelungshaken des Rosts in eine Verriegelungsausnehmung des Rinnenkörpers eingreift. Durch einen nur einseitigen Einbau von Rostverriegelungsvorrichtungen lässt sich ein einseitiges automatisches Anheben des Rosts erreichen.

Ausführungsbeispiele der Erfindung werden nachfolgend anhand der Zeichnungen näher erläutert. Hierbei zeigen:
- Figur 1A: eine schematische Darstellung einer Ausführungsform einer erfindungsgemäßen Höhenverstellvorrichtung;
- Figur 1B: die Ausführungsform nach Figur 1A in einer Schnittansicht;
- Figur 2A: eine Detailansicht der Ausführungsform nach Figur 1A, wobei sich das Koppelelement zur Feineinstellung der Höhe in der Kopplungsstellung befindet;
- Figur 2B: eine Detailansicht der Ausführungsform nach Figur 1A, wobei sich das Koppelelement zur Grobeinstellung der Höhe in der Entkopplungsstellung befindet;
- Figur 3A: eine schematische Darstellung einer Ausführungsform einer erfindungsgemäßen Höhenverstellvorrichtung mit zwei angekoppelten Erhöhungselementen;
- Figur 3B: die Ausführungsform nach Figur 3A in einer Schnittansicht;
- Figur 4: eine schematische Darstellung einer Ausführungsform einer erfindungsgemäßen Entwässerungsrinne;
- Figur 5A: eine schematische Darstellung einer Ausführungsform einer erfindungsgemäßen Entwässerungsrinne in einer Querschnittansicht;
- Figur 5B: eine schematische Darstellung einer Ausführungsform einer erfindungsgemäßen Entwässerungsrinne mit einem eingelegten Rost in einer Querschnittansicht durch die Verstelleinheiten;
- Figur 6A: eine schematische Darstellung einer Ausführungsform einer erfindungsgemäßen Entwässerungsrinne mit einer höhenverstellbaren Stirnwand in einer Detailansicht;
- Figur 6B: die Ausführungsform nach Figur 6A in einer Längsschnittansicht;
- Figur 7A: eine schematische Darstellung einer Ausführungsform einer erfindungsgemäßen Entwässerungsrinne mit einem Anschlussadapter;
- Figur 7B: die Ausführungsform nach Figur 7A in einer ersten Detailansicht;
- Figur 7C: die Ausführungsform nach Figur 7A in einer zweiten Detailansicht;
- Figur 8: eine schematische Darstellung einer Ausführungsform einer erfindungsgemäßen Entwässerungsrinne mit einem Rost und einer Rostverriegelungsvorrichtung;
- Figur 9: eine schematische Darstellung einer Ausführungsform einer Rostverriegelungsvorrichtung im Verriegelungszustand in einer perspektivischen Ansicht;
- Figur 10A: die Ausführungsform nach Figur 9 im Entriegelungszustand;
- Figur 10B: die Ausführungsform nach Figur 9 in einer Rückansicht mit ausgeblendeter Gehäuserückwand;
- Figur 11: die Ausführungsform nach Figur 9 in einer perspektivischen Unteransicht mit ausgeblendeter Gehäuserückwand;
- Figur 12A: die Ausführungsform nach Figur 9 im Entriegelungszustand in einer Detailansicht;
- Figur 12B: die Ausführungsform nach Figur 9 im Verriegelungszustand in einer Detailansicht;
- Figur 13: eine schematische Darstellung einer Ausführungsform einer erfindungsgemäßen Entwässerungsrinne mit einem einseitig angehobenen Rost und einer Rostverriegelungsvorrichtung im Entriegelungszustand;
- Figur 14A: eine schematische Darstellung eines Rinnenkörpers einer Ausführungsform einer erfindungsgemäßen Entwässerungsrinne in einer Unteransicht;
- Figur 14B: der eines Rinnenkörper nach Figur 14A in einer Längsschnittansicht.

In der nachfolgenden Beschreibung der Erfindung werden für gleiche und gleich wirkende Elemente dieselben Bezugszeichen verwendet.

Die Fig. 1A, 1B, 2A und 2B zeigen eine erfindungsgemäße Höhenverstellvorrichtung 1, die einen Stützkörper 10 aus Kunststoff und zwei beidseitig angeordnete Verstelleinheiten 80 aufweist. Die Verstellrichtung V verläuft in Höhenrichtung der Höhenverstellvorrichtung 1 bzw. einer Entwässerungsrinne 100 (siehe z.B. Fig. 4). Jede Verstelleinheit 80 ist in einer Aufnahmestruktur 12 des Stützkörpers 10 aufgenommen und weist ein erstes Verstellelement 21, ein zweites Verstellelement 22 und ein Koppelelement 23 auf. Das erste Verstellelement 21 weist an einer Oberseite zwei Auflageflächen 210 für einen Rinnenkörper 2 auf. In einer Grundplatte 11 des Stützkörpers 10 sind Federn 14 aufgenommen, die hier als Schraubenfedern ausgeführt sind. An den Ecken der Grundplatte 11 sind vier Führungssäulen 13 vorgesehen, die einen auf die Höhenverstellvorrichtung 1 aufgesetzten Rinnenkörper 2 in Längs- und Querrichtung führen (Säulenführung), wobei ein gewisses Spiel zugelassen wird. Die Führungssäulen 13 weisen gekrümmte Anschlagsflächen 18 auf, deren Form an die Unterseite des Rinnenkörpers 2 angepasst ist. Über in Öffnungen 56 des Rinnenkörpers 2 eingreifende Rastnasen 16 ist der Rinnenkörper 2 entgegen der Federkraft der Federn 14 lösbar mit dem Stützkörper 10 verbindbar. In der Grundplatte 11 sind Aufnahmeöffnungen 17 zum Ankoppeln von zusätzlichen Erhöhungselementen 40 (siehe Fig. 3A und 3B) vorgesehen.

Eine Höhenverstellung eines Rinnenkörpers 2 einer Entwässerungsrinne 100 ist durch die erfindungsgemäße Höhenverstellvorrichtung 1 nacheinander in zwei Schritten möglich, wobei in einem ersten Schritt eine Grobverstellung und in einem zweiten Schritt eine Feinverstellung möglich ist. Das erste Verstellelement 21, das zweite Verstellelement 22 und das Koppelelement 23 wirken als Getriebe 20 zur Feinverstellung zusammen, dessen Funktion nachfolgend beschrieben wird.

Das erste Verstellelement 21 ist in die Aufnahmestruktur 12 des Stützkörpers 10 eingesetzt und entlang der Verstellrichtung V axial verschieblich in der Aufnahmestruktur 12 gelagert. Ein Koppelelement 23 in Form eines Radialvorsprungs ist mit dem ersten Verstellelement 21 einteilig verbunden. Das Koppelelement 23 weist an einer Gewindefläche 231 ein Innengewinde auf, das erste Getriebemittel 24 darstellt. Das zweite Verstellelement 22 ist hier als Schraube mit einem Außengewinde ausgeführt, das zweite Getriebemittel 25 darstellt. Das zweite Verstellelement 22 ist in die entsprechend geformte Aufnahmestruktur 12 eingesteckt. In seinem oberen Bereich weist das erste Verstellelement 21 eine umlaufende Umfangsnut 221 auf, die in einen entsprechenden Kragenabschnitt 121 der Aufnahmestruktur 12 eingreift. Auf diese Weise ist das zweite Verstellelement 22 (Schraube) axial festgelegt, aber drehbar gelagert, d.h. die Schraube dreht sich bei Drehung trotz ihrer Gewindesteigung nicht nach oben oder unten (Verstellrichtung V), sondern bleibt axial ortsfest. Das erste und das zweite Verstellelement 21 bzw. 22 sind über das Koppelelement 23 miteinander in Eingriff bringbar, so dass die Verstellelemente 21, 22 sich Verstellrichtung V (axial) gegeneinander abstützen und über den gebildeten Gewindetrieb kinematisch miteinander gekoppelt sind. Eine Rotation des zweiten Verstellelements bewirkt in der Koppelstellung eine translatorische axiale Verschiebung des ersten Verstellelements 21 in Verstellrichtung V.

Das Verstellelement 21 ist zwischen einer Kopplungs- und eine Entkopplungsstellung hin und her verdrehbar, die in den Fig. 2A bzw. Fig. 2B gestellt sind. Das Verstellelement 21 weist zwei in Längsrichtung parallel verlaufende Nuten, nämlich die erste Längsnut 211 und die zweite Längsnut 212 auf. Die Aufnahmestruktur 12 bildet einen korrespondierenden Rastvorsprung 122 aus, hier als Längsrippe ausgeführt, der zumindest teilweise in die erste Längsnut 211 bzw. die zweite Längsnut 212 eingreifen kann. Durch diesen Eingriff wird keine feste Fixierung erzielt, sondern nur ein überwindbarer Widerstand geschaffen. Durch den Eingriff in die zweite Längsnut 212 wird das erste Verstellelement 21 bei der Höhenverstellung des Rinnenkörpers 2 in einer definierten Entkopplungsstellung gehalten und stört den Höheneinstellungsvorgang (Grobeinstellung) nicht. Durch den Eingriff in die erste Längsnut 211 wird Verstellelement 21 beim Drehen des zweiten Verstellelements 22 (Schraube zur Feineinstellung) bei der Höhenfeineinstellung sicher in Position gehalten. Die Feineinstellung des Höhenniveaus des Rinnenkörpers 2 erfolgt über die Drehung des zweiten Verstellelements 22, die eine axiale Feinverschiebung des ersten Verstellelements 21 bewirkt. Der Rinnenkörper 2 liegt dabei mit der Unterseite auf der Auflagefläche 210 auf. Das erste Verstellelement 21 und das zweite Verstellelement 22 sind in der Kopplungsstellung formschlüssig miteinander gekoppelt und wirken als Getriebe (Gewindetrieb) zusammen. In der Kopplungsstellung wird durch Formschluss außerdem verhindert, dass das erste und/oder zweite Verstellelement 21 bzw. 22 beim Transport verloren gehen.

Die Federn 14 sind über Rastnasen 19 mit der Grundplatte 11 verbunden und heben den Rinnenkörper 2 in der Entkopplungsstellung des Koppelelements 23 in eine maximale Höhenposition. Das Herunterdrücken des Rinnenkörpers 2 erfolgt zum Beispiel durch Muskelkraft des Monteurs. Diese grobe Positionierung (Grobverstellung) wird durch Verriegeln des ersten Verriegelungselements 21 durch Drehung des Koppelelements 23 in die Kopplungsstellung gesichert. Danach erfolgt die Feinverstellung mindestens millimetergenau auf das gewünschte Höhenniveau. Das erste Verstellelement 21 weist in seinem oberen Bereich Befestigungselemente 213 zur Verbindung mit dem Rinnenkörper 2 auf. Diese Verbindung behindert eine Rotation ersten Verstellelement des 21 nicht.

Um eine Entwässerungsrinne 100 in ihrer Gesamthöhe um den Verstellbereich der Verstelleinheit 80 hinaus erweitern zu können, lassen sich eine oder mehrere Erhöhungselemente 40 unter der Grundplatte 11 der Höhenverstellvorrichtung 1 verrasten, wie in Fig. 3A und 3B gestellt. Die Grundplatte 11 des Stützkörpers 10 weist Aufnahmeöffnungen 17 Ankopplung von Absturzelementen 41 auf. Zusätzlich sind Verrastungselemente 42 vorgesehen, die in seitliche Ausnehmungen der Aufnahmeöffnungen 17 eingreifen. Erhöhungselemente 40 weisen vier konische Abstützelemente 41 auf, die die vom Rinnenkörper 2 aufgenommenen Lasten direkt zum Untergrund weiterleiten. In der Ausführungsform nach Figur 3A und 3B sind zwei übereinander gestapelte Erhöhungselemente 40 mit dem Stützkörper 10 verbunden.

Fig. 4 zeigt eine erfindungsgemäße Entwässerungsrinne 100 mit einem Rinnenkörper 2 aus Kunststoff, in dem mehrere im Zusammenhang mit den Figuren 1A bis 2B beschriebene Höhenverstellvorrichtungen 1 aufgenommen sind. Der Rinnenkörper 2 bildet mehrere in einem Raster voneinander beabstandet angeordnete Aufnahmedome 53 aus, die zur Unterseite des Rinnenkörpers 2 hin offen sind. Die Aufnahmedome 53 sind zur Aufnahme je einer Verstelleinheit 80 bzw. einer Aufnahmestruktur 12 vorgesehen. Unterhalb der Rinnenzargen 57 sind Führungsaufnahmen 55 zur Aufnahme der Führungssäulen 13 der Höhenverstellvorrichtung 1 vorgesehen. Zusätzlich sind an der Unterseite des Rinnenkörpers 2 Aufnahmen für die Federn 14 vorgesehen. In den Rinnenzargen 57 sind beidseitig Federelemente 59 in Form von nach innen vorspringenden Kunststoffblattfedern zur Zentrierung eines einlegbaren Rosts 4 angeordnet.

Eine Höhenverstellvorrichtung 1 kann bauseits in einen vorgefertigten Aufnahmedom 53 eingebracht werden. Alternativ kann die Entwässerungsrinne 100 vollständig vormontiert auf die Baustelle geliefert werden. Dadurch ist es möglich, für unterschiedliche Belastungen eine entsprechende Anzahl von Höhenverstellvorrichtung in 1 vorzusehen, um die geforderten Lastanforderungen zu erfüllen oder auf veränderte Lastanforderungen reagieren zu können. Über die Verwendung von Rast- oder Clipverbindungen in Form der Rastnasen 16 kann die Höhenverstellvorrichtung 1 von dem Rinnenkörper 2 gelöst werden und in ein anderes Paar von Aufnahmedomen 53 eingesetzt werden. Dadurch ist ein Ablängen der Entwässerungsrinne 100 auf der Baustelle möglich, um sie den örtlichen Gegebenheiten anzupassen.

Durch die Durchgangsöffnungen 54 an den Oberseiten der Aufnahmedome 53 in einer Rostauflagefläche 75 des Rinnenkörpers 2 sind das zweite Verstellelement 22 und das erste Verstellelement 21, insbesondere deren endseitig ausgebildete Eingriffsprofile 26, mittels Schraubendreher zugänglich. Durch Drehen des ersten Verstellelements 21 lässt sich Verstelleinheit 80 zwischen der Kopplungs- und der Entkopplungsstellung hin- und herschalten, in der die axiale Beweglichkeit des ersten Verstellelements 21 zur Höhengrobeinstellung bzw. Voreinstellung blockiert bzw. freigegeben ist. Durch Drehen des zweiten Verstellelements 22 lässt sich eine Höhenfeineinstellung bzw. ein Nachjustieren erreichen.

In Fig. 5A ist ein Abschnitt des Rinnenkörpers 2 mit quer verlaufenden Ablaufschlitzen 51 dargestellt, die über ausbrechbare Materialstege 52 voneinander getrennt sind. Die Materialstege 52 weisen an den Stegenden Materialverdünnungen 50 auf, die Sollbruchstellen definieren. Durch Ausbrechen einzelner Materialstege 52 kann eine vergrößerte Öffnung im Rinnenkörper 2 zum Anschluss weiterer Komponenten geschaffen werden. Im Rinnenboden 58 sind zusätzliche kreisrunde Ausbrechhilfen zum Anschluss des Rinnenkörpers 2 an örtliche Entwässerungsrohre vorgesehen.

Fig. 5B verdeutlicht die bereits beschriebene Funktionsweise der erfindungsgemäßen Höhenverstellvorrichtung 1 im Zusammenhang mit einem Rinnenkörper 2 und einem darin eingesetzten Rost 4.

In den Fig. 6A und 6B ist eine Entwässerungsrinne 100 mit einer höhenverstellbaren Stirnwand 60 aus Blech dargestellt. Die zweiteilige Stirnwand 60 weist ein erstes Stirnwandteil 61 und ein zweites Stirnwandteil 62 mit Langlöchern 63 auf, wobei beide Stirnwandsteile 61, 62 als Blechteile gefertigt sind und über Verschraubungen 64 miteinander verbunden sind. Zur Sicherstellung der Tragfähigkeit am Rinnenende bei Ablängung des Rinnenkörpers 2 an einer beliebigen Stelle, lässt sich die höhenverstellbare Stirnwand 60 mit Stützwirkung aufstecken. Das Stirnwandteil 61 wird über Klemmelemente 65 an der abgelängen Stelle der Rinne fixiert. Das zweite Stirnwandteil 62 weist eine L-Form auf und stützt das erste Stirnwandteil 61. Über die Langlöcher 63 kann die Höhe der Stirnwand 60 beim Lösen der Schraubverbindungen 64 stufenlos verändert werden. Wenn der Rinnenkörper 2 ohne Höhenverstellvorrichtung 1 genutzt wird, ist nur das erste Stirnwandteil 61 zu verwenden. Bei Verwendung von Erhöhungselementen 40 kann das gezeigte zweite Stirnwandteil 62 durch ein längeres L-Blech ersetzt werden, um eine Stützwirkung des Rinnenkörpers 2 sicherzustellen.

In den Fig. 7A, 7B und 7C ist ein Anschlussadapter 71 aus Blech gezeigt, der zum Anschluss von weiteren Zubehörteilen, wie beispielsweise eines Leibungsablaufelements, dient. Der Anschlussadapter 71 weist eine Adapteröffnung 74 auf und ist über eine formschlüssige Verbindung, nämlich über am Rinnenkörper 2 angeformte Tragezapfen 72 und Führungslaschen 73, am Rinnenkörper 2 befestigt.

In den Fig. 8 bis 13 ist eine Rostverriegelungsvorrichtung 3 aus Kunststoff für einen Rost 4 einer Entwässerungsrinne 100 gestellt, deren Funktionsweise nachfolgend beschrieben wird. Die Rostverriegelungsvorrichtung 3 wird von oben in den Rost zwischen zwei Maschen eines Rosts 4 aus Stahl eingesetzt. Durch Rasthaken wird die Rostverriegelungsvorrichtung 3 formschlüssig an einem Tragstab 90 und/oder Füllstab des Rostes 4 fixiert. Die Rostverriegelungsvorrichtung ragt im geschlossenen Zustand nicht nach oben oder unten aus dem Rost 4 hervor.

Die Rostverriegelungsvorrichtung 3 besteht aus einem Gehäuse 30 mit zwei identischen Gehäusehälften, der Betätigungswippe 31 und der Verriegelungswippe 35. Das Gehäuse 30 weist eine Seitenausnehmung 301 auf, durch die im verriegelten Zustand der Blockierabschnitt 36 seitlich herausragt und in eine Verriegelungsausnehmung 70 in der Rinnenzargen 57 eintaucht bzw. in diese eingreift. Die Formgebung der Betätigungswippe 31 verhindert, dass sich die Verriegelungswippe 35 verdreht und sich der Blockierabschnitt 36 in den Rost 4 bewegt. Pro Meter des Rosts 4 werden typischerweise einseitig zwei Rostverriegelungsvorrichtung 3 verbaut. Auf der gegenüberliegenden Seite des Rosts ragen unbewegliche Verriegelungshaken oder Rastnasen aus dem Rost, die in entsprechende Verriegelungsausnehmungen 70 des Rinnenkörpers 2 hineinragen. Auf diese Weise ist der Rost 4 gegen ein unbeabsichtigtes Ausheben gesichert.

Die Betätigungswippe 31 ist um eine Querachse Q in dem Gehäuse 30 schwenkbar gelagert und weist auf einer Seite einen Druckabschnitt 32 und auf der anderen Seite einen Zugabschnitt 33 auf. Der Druckabschnitt 32 weist an der Unterseite einen Abstützhebel 34 auf, um sich gegen den Rinnenkörper 2 abstützen zu können, wenn die Betätigungswippe 31 zum Aushebeln des Rosts 4 aus dem Rinnenkörper 2 betätigt wird. Der Zugabschnitt 33 bildet an der Unterseite einen Entriegelungsabschnitt 33a und einen Verriegelungsabschnitt 33b aus. Die Verriegelungswippe 35 ist um die Höhenachse H im Gehäuse 30 verschwenkbar gelagert und weist einen Verriegelungsabschnitt 35b und einen Entriegelungsabschnitt 35a auf. Bei Verschwenkung der Betätigungswippe 31 zum Verriegeln wirkt der Verriegelungsabschnitt 33b der Betätigungswippe 31 mit dem Verriegelungsabschnitt 35b der Verriegelungswippe 35 zusammen. Bei Verschwenkung der Betätigungswippe 31 zum Entriegeln wirkt der Entriegelungsabschnitt 33a der Betätigungswippe 31 mit dem Entriegelungsabschnitt 35a der Verriegelungswippe 35 zusammen. Im verriegelten Zustand greift der Blockierabschnitt 36 der Verriegelungswippe 35 durch die Seitenausnehmung 301 und die Seitenausnehmung 91 des Rosts 4 hindurch in eine Verriegelungsausnehmung 70 des Rinnenkörpers 2 ein und verhindert ein Ausheben des Rosts 4 aus dem Rinnenkörper 2. Die abgeschrägten und entgegengesetzt zueinander ausgerichteten Kontaktflächen 37a und 37b der Verriegelungswippe 35 wirken an Kontaktpunkten gleitend mit dem Entriegelungsabschnitt 33a bzw. dem Verriegelungsabschnitt 33b der Betätigungswippe 31 zusammen, um jeweils eine entgegengesetzte Schwenkrichtung der Verriegelungswippe 35 zu erzeugen.

Das Gehäuse 30 weist einen nach unten offenen Aufnahmeschlitz 38 zur Aufnahme eines Tragstabs 90 des Rosts 4 auf. Der Abstützhebel 34 bildet eine Rosthebefläche 39a aus, die sich bei Verschwenkung der Betätigungswippe 31 über den Aufnahmeschlitz 38 verschwenkt und den im Aufnahmeschlitz 38 aufgenommenen Tragstab 90 auf diese Weise untergreift bzw. einschließt. Auf diese Weise kann im entriegelten Zustand der Rost 4 über die Rostverriegelungsvorrichtung 3 aus dem Rinnenkörper 2 ausgehoben werden.

Wenn die Betätigungswippe 31 durch Drücken auf den Druckabschnitt 32 und anschließendes Ziehen am Zugabschnitt 33 verdreht wird, was nur in eine Richtung möglich ist, verdreht sich die Verriegelungswippe 35 so, dass sich der Blockierabschnitt 36 in den Rost 4 bewegt. Wie in den Fig. 12A abgestellt, wird hierfür der blockierende Verriegelungsabschnitt 33b wegbewegt und der Entriegelungsabschnitt 33a der Betätigungswippe 31 drückt gegen die schräg geformte Kontaktfläche 37a des Entriegelungsabschnitt 35a der Verriegelungswippe 35, was zu der in Fig. 12A dargestellten Schwenkbewegung führt. Hierdurch wird der Blockierabschnitt 36 aus der Verriegelungsausnehmung 70 heraus bewegt, wodurch der Rost 4 nicht mehr gegen Ausheben gesichert ist.

Wenn die Betätigungswippe 31 durch Ziehen am Zugabschnitt 33 weitergedreht wird, drückt der Abstützhebel 34 mit der gewölbten Abstützfläche 39b gegen die Rostauflagefläche 75 des Rinnenkörpers 2 und hebt den Rost 4 einseitig aus der Rinne heraus, wie in Fig. 13 dargestellt. Die geöffnete bzw. entriegelte Position der Rostverriegelungsvorrichtung 3 ist in den Fig. 10A und 10B dargestellt. Ein Vorteil des einseitigen Aushebens des Rosts 4 ist es, dass der Rost 4 auch an Einbauorten entnommen werden kann, in denen beispielsweise die Fassade eine Rinneninnenseite teilweise überragt. Der Rost 4 kann durch Ziehen an der Betätigungswippe 31, genauer am Zugabschnitt 33, aus dem Rinnenkörper 2 gehoben werden. Dabei greift die Rosthebefläche 39a einer Rippe der Betätigungswippe 31 unter den Tragstab 90, wodurch ein Lösen der Rostverriegelungsvorrichtung 3 aus dem Rost 4 durch die Krafteinwirkung des Aushebevorgangs verhindert wird.

Wenn der Rost 4 mit der Rostverriegelungsvorrichtung 3 in den Rinnenkörper 2 eingelegt wird und die Betätigungswippe 31 gegenläufig zur zuvor beschriebenen Rotationsbewegung verdreht wird, senkt sich der Rost automatisch auf die Rostauflagefläche 75 des Rinnenkörpers 2. Dabei drückt die Betätigungswippe 31 am Ende der Rotationsbewegung auf eine schräge Kontaktfläche 37b der Verriegelungswippe 35, wodurch sich die Verriegelungswippe 35 wieder in die verriegelnde Position bewegt. Am Ende der Rotationsbewegung greift der Blockierabschnitt 36 in die Verriegelungsausnehmung 70 der Rinnenzarge 57 ein und sichert den Rost 4 gegen ein Ausheben.

Die Rotationsbewegungen und die Kontaktpunkte (siehe Kreise) beim Entriegeln (Fig. 12A) und beim Verriegeln (Fig. 12B) sind zeichnerisch dargestellt.

In den Fig. 14A und 14B ist die Unterseite des Rinnenkörpers 2 dargestellt. Es sind Federaufnahmen 78 zur Aufnahme von oberen Enden der in dem Stützkörper 10 aufgenommen Federn 14 sowie Aufnahmeöffnungen 77 für Gewindemuttern gezeigt. In die Aufnahmeöffnung 77 können Schrauben gesteckt werden, um den Rost 4 mit dem Rinnenkörper 2 zu verschrauben. An Rinnenkörper 2 sind endseitig Gleit-/Rasteinrichtungen 76 zur Verbindung benachbarter Rinnenkörper 2 zu einem Rinnenstrang sowie zum Längenausgleich von temperaturbedingten Längenänderungen vorgesehenen.

### Bezugszeichenliste:

- 1: Höhenverstellvorrichtung
- 2: Rinnenkörper
- 3: Rostverriegelungsvorrichtung
- 4: Rost
- 10: Stützkörper
- 11: Grundplatte
- 12: Aufnahmestruktur
- 13: Führungssäule
- 14: Feder
- 16: Rastnase
- 17: Aufnahmeöffnung
- 18: Anschlagsfläche
- 19: Rastnase
- 20: Getriebe
- 21: erstes Verstellelement
- 22: zweites Verstellelement
- 23: Koppelelement
- 24: erste Getriebemittel, insb. Innengewinde
- 25: zweite Getriebemittel, insb. Außengewinde
- 26: Eingriffsprofil
- 30: Gehäuse
- 31: Betätigungswippe
- 32: Druckabschnitt
- 33: Zugabschnitt
- 33a: Entriegelungsabschnitt
- 33b: Verriegelungsabschnitt
- 34: Abstützhebel
- 35: Verriegelungswippe
- 35a: Entriegelungsabschnitt
- 35b: Verriegelungsabschnitt
- 36: Blockierabschnitt
- 37a: Kontaktfläche
- 37b: Kontaktfläche
- 38: Aufnahmeschlitz
- 39a: Rosthebefläche
- 39b: Abstützfläche
- 40: Erhöhungselement
- 41: Abstützelement
- 42: Verrastungselement
- 50: Materialverdünnung
- 51: Ablaufschlitz
- 52: Materialsteg
- 53: Aufnahmedom
- 54: Durchgangsöffnung
- 55: Führungsaufnahme
- 56: Öffnung
- 57: Rinnenzarge
- 58: Rinnenboden
- 59: Federelement
- 60: Stirnwand
- 61: erstes Stirnwandteil
- 62: zweites Stirnwandteil
- 63: Langloch
- 64: Verschraubung
- 65: Klemmelement
- 70: Verriegelungsausnehmung
- 71: Anschlussadapter
- 72: Tragezapfen
- 73: Führungslasche
- 74: Adapteröffnung
- 75: Rostauflagefläche
- 76: Gleit-/Rasteinrichtung
- 77: Aufnahmeöffnung
- 78: Federaufnahme
- 80: Verstelleinheit
- 90: Tragstab
- 91: Seitenausnehmung
- 100: Entwässerungsrinne
- 121: Kragenabschnitt
- 122: Rastvorsprung
- 210: Auflagefläche
- 211: erste Längsnut
- 212: zweite Längsnut
- 213: Befestigungselement
- 221: Umfangsnut
- 231: Gewindefläche
- 301: Seitenausnehmung
- V: Verstellrichtung
- Q: Querachse
- H: Höhenachse

## Patentansprüche

1. Höhenverstellvorrichtung (1) für eine Entwässerungsrinne (100), insbesondere zur Entwässerung von Fassaden oder Terrassen, umfassend einen Stützkörper (10) insbesondere aus Kunststoff, und mindestens eine Verstelleinheit (80), wobei die Verstelleinheit (80) umfasst:
- ein sich entlang einer Verstellrichtung (V) erstreckendes erstes Verstellelement (21), das im Stützkörper (10) axial verschieblich gelagert ist und mindestens eine Auflagefläche (210) für einen Rinnenkörper (2) der Entwässerungsrinne (100) aufweist,
- ein relativ zum Stützkörper (10) in der Verstellrichtung (V) festgelegtes zweites Verstellelement (22),
- ein Koppelelement (23), das zwischen einer Entkopplungsstellung, in der das erste Verstellelement (21) und das zweite Verstellelement (22) nicht miteinander gekoppelt sind, und einer Kopplungsstellung, in der das erste Verstellelement (21) und das zweite Verstellelement (22) miteinander gekoppelt sind, hin und her beweglich ist,
**dadurch gekennzeichnet, dass**
in der Koppelstellung das erste Verstellelement (21) und das zweite Verstellelement (22) über das Koppelelement (23) als Getriebe (20), insbesondere als Schraubgetriebe, zusammenwirken, insbesondere zur axialen Feinverstellung des ersten Verstellelements (21).

2. Höhenverstellvorrichtung nach Anspruch 1,
**dadurch gekennzeichnet, dass** das erste Verstellelement (21) und/oder das zweite Verstellelement (22), insbesondere um in Verstellrichtung (V) verlaufende Längsachsen, drehbar im Stützkörper (10) gelagert sind.

3. Höhenverstellvorrichtung nach Anspruch 1 oder 2,
**dadurch gekennzeichnet, dass** das Koppelelement(23) erste Getriebemittel (24), insbesondere ein Innengewinde, aufweist und das erste Verstellelement (21) oder das zweite Verstellelement (22) zweite Getriebemittel (25), insbesondere ein Außengewinde, aufweist, wobei in der Kopplungsstellung erste Getriebemittel (24) und zweite Getriebemittel (25) ineinander eingreifen.

4. Höhenverstellvorrichtung nach einem der vorhergehenden Ansprüche,
**dadurch gekennzeichnet, dass** das erste Verstellelement (21) und/oder das zweite Verstellelement (22) endseitig ein Eingriffsprofil (26) zur Verdrehung des ersten bzw. zweiten Verstellelements (21, 22), insbesondere von der Seite des Rinnenkörpers (2) her, aufweist.

5. Höhenverstellvorrichtung nach einem der vorhergehenden Ansprüche,
**dadurch gekennzeichnet, dass** mindestens eine in die Verstellrichtung (V) wirkende Feder (14), insbesondere Schraubenfeder, in dem Stützkörper (10) aufgenommen, vorzugsweise mittels Rastnasen (19) mit einer Grundplatte (11) des Stützkörpers (10) verbunden, ist, insbesondere zur Abstützung des Rinnenkörpers (2) während sich das Koppelelement (23) in der Entkopplungsstellung befindet.

6. Höhenverstellvorrichtung nach einem der vorhergehenden Ansprüche,
**dadurch gekennzeichnet, dass** das erste Verstellelement (21) an einem oberen Ende mindestens ein Befestigungselement (213), insbesondere Rastelemente, zur lösbaren, vorzugsweise drehfreien, Verbindung mit dem Rinnenkörper (2), insbesondere dem Rand einer Durchgangsöffnung (54) des Aufnahmedoms (53) des Rinnenkörpers (2), aufweist.

7. Höhenverstellvorrichtung nach einem der vorhergehenden Ansprüche,
**dadurch gekennzeichnet, dass** eine Grundplatte (11) des Stützkörpers (10) Aufnahmeöffnungen (17) zum Ankoppeln, vorzugsweise Verrasten, von Erhöhungselementen (40) an der Unterseite des Stützkörpers (10) aufweist.

8. Entwässerungsrinne (100), insbesondere zur Entwässerung von Fassaden oder Terrassen, umfassend
- einen Rinnenkörper (2), insbesondere aus Kunststoff, der mindestens einen zur Unterseite des Rinnenkörpers (2) hin offenen Aufnahmedom (53) ausbildet, und
- eine Höhenverstellvorrichtung (1) nach einem der Ansprüche 1 bis 7,
wobei die Verstelleinheit (80) der Höhenverstellvorrichtung (1), insbesondere eine Aufnahmestruktur (12) des Stützkörpers (10), in dem Aufnahmedom (53) aufgenommen ist und der Rinnenkörper (2) auf der mindestens einen Auflagefläche (210) des ersten Verstellelements (21) abstützbar ist.

9. Entwässerungsrinne (100) nach Anspruch 8,
**dadurch gekennzeichnet, dass** der Aufnahmedom (53) eine Durchgangsöffnung (54) zur Betätigung der Verstelleinheit (80), insbesondere durch Drehen des ersten Verstellelements (21) und/oder zweiten Verstellelements (22), aufweist.

10. Entwässerungsrinne (100) nach Anspruch 8 oder 9,
**dadurch gekennzeichnet, dass** der Rinnenkörper (2) an der Unterseite Führungsaufnahmen (55) zur Aufnahme von korrespondierenden Führungssäulen (13) des Stützkörpers (10) der Höhenverstellvorrichtung (1) aufweist, wobei der Rinnenkörper (2) insbesondere Öffnungen (56) zum Eintauchen von korrespondierenden Rastnasen (16) der Führungssäulen (13) aufweist.

11. Entwässerungsrinne (100) nach einem der Ansprüche 8 bis 10,
**dadurch gekennzeichnet, dass** der Rinnenkörper (2) stirnseitige Gleit-/Rasteinrichtungen zur Verbindung mit einem benachbart angeordneten Rinnenkörper (2) aufweist, insbesondere nach unten oder in Längsrichtung des Rinnenkörpers (2) ausgerichtete Rastnasen zum Eingreifen in korrespondierende Ausnehmungen des benachbart angeordneten Rinnenkörpers (2).

12. Entwässerungsrinne (100) nach einem der Ansprüche 8 bis 11,
**dadurch gekennzeichnet, dass** an einer Stirnseite des Rinnenkörpers (2) eine höhenverstellbare Stirnwand (60) befestigt ist, wobei die Stirnwand (60) insbesondere zweiteilig ausgeführt ist, wobei insbesondere ein erstes Stirnwandteil (61) fest mit dem Rinnenkörper (2) und ein zweites Stirnwandteil (62) über Langlöcher (63) höhenverstellbar mit dem ersten Stirnwandteil (61) verbindbar ist.

13. Entwässerungsrinne (100) nach einem der Ansprüche 8 bis 12,
**dadurch gekennzeichnet, dass** der Rinnenköper (2) sich gegenüberliegende Rinnenzargen (57) ausbildet, die jeweils sich zum Inneren des Rinnenköpers (2) hin erstreckende Federelemente (59) ausbilden.

14. Verfahren zur Höheneinstellung einer Entwässerungsrinne (100), nach einem der Ansprüche 8 bis 13, umfassend die folgenden Schritte:
a) Aufsetzen eines Rinnenkörpers (2) auf eine Höhenverstellvorrichtung (1), nach einem der Ansprüche 1 bis 7;
b) Grobverstellung der Höhe des Rinnenkörpers (2) während sich ein Koppelelement (23) in einer Entkopplungsstellung befindet, in der das erste Verstellelement (21) und das zweite Verstellelement (22) nicht miteinander gekoppelt sind;
c) Bewegen des Koppelelements (23) von der Entkopplungsstellung in eine Kopplungsstellung, in der das erste Verstellelement (21) und das zweite Verstellelement (22) über das Kopplungselement (23) als Getriebe (20), insbesondere als Schraubgetriebe, zusammenwirken, insbesondere durch Verdrehen des ersten Verstellelements (21) oder des zweiten Verstellelements (22);
d) Feinverstellung der Höhe des Rinnenkörpers (2) während sich dasKoppelelement (23) in der Kopplungsstellung befindet durch Betätigen der Verstelleinheit (80), insbesondere durch Drehen des ersten Verstellelements (21) oder des zweiten Verstellelements (22).

## Claims

1. A height-adjusting device (1) for a drainage channel (100),
in particular for draining facades or terrasses, comprising a support body (10), in particular made of plastics, and at least one adjusting unit (80), wherein the adjusting unit (80) comprises:
- a first adjusting element (21) extending along an adjusting direction (V), which adjusting element is mounted to be axially displaceable within the support body (10) and has at least one contact surface (210) for a channel body (2) of the drainage channel (100),
- a second adjusting element (22) fixed relative to the support body (10) in the adjusting direction (V),
- a coupling element (23), which is movable to and fro between a decoupling position in which the first adjusting element (21) and the second adjusting element (22) are not coupled to each other, and a coupling position in which the first adjusting element (21) and the second adjusting element (22) are coupled to each other,
**characterized in that**
in the coupling position, the first adjusting element (21) and the second adjusting element (22), via the coupling element (23) cooperate as a gear (20), in particular as a screw thread mechanism, in particular for the axial fine adjustment of the first adjusting element (21).

2. The height-adjusting device according to claim 1,
**characterized in that** the first adjusting element (21) and/or the second adjusting element (22) is/are mounted to be rotatable within the support body (10) in particular about longitudinal axes extending in the adjusting direction (V).

3. The height-adjusting device according to claim 1 or 2,
**characterized in that** the coupling element (23) has first gear means (24), in particular an internal thread, and the first adjusting element (21) or the second adjusting element (22) has second gear means (25), in particular an external thread, wherein the first gear means (24) and the second gear means (25) engage into one another in the coupling position.

4. The height-adjusting device according to any one of the preceding claims,
**characterized in that** the first adjusting element (21) and/or the second adjusting element (22) have/has an engagement profile (26) at the end side for rotating the first or second adjusting element (21, 22) in particular from the side of the channel body (2).

5. The height-adjusting device according to any one of the preceding claims,
**characterized in that** at least one spring (14), in particular coil spring, acting in the adjusting direction (V) is received within the support body (10) and preferably is connected to a base plate (11) of the support body (10) by means of locking lugs (19), in particular for supporting the channel body (2) while the coupling element (23) is in the decoupling position.

6. The height-adjusting device according to any one of the preceding claims,
**characterized in that** the first adjusting element (21) has at least one attachment element (213), in particular locking elements, at an upper end for a releasable, preferably rotation-free connection to the channel body (2), in particular to the edge of a through-opening (54) of the reception dome (53) of the channel body (2).

7. The height-adjusting device according to any one of the preceding claims,
**characterized in that** a base plate (11) of the support body (10) has reception openings (17) for coupling, preferably latching, elevation elements (40) to the lower side of the support body (10).

8. A drainage channel (100), in particular for draining facades or terrasses, comprising
- a channel body (2), in particular made of plastics, forming at least one reception dome (53) that is open towards the lower side of the channel body (2), and
- a height-adjusting device (1) according to any one of claims 1 to 7,
wherein the adjusting unit (80) of the height-adjusting device (1), in particular a reception structure (12) of the support body (10), is received within the reception dome (53), and the channel body (2) is supportable on the at least one contact surface (210) of the first adjusting element (21).

9. The drainage channel (100) according to claim 8,
**characterized in that** the reception dome (53) has a through-opening (54) for operating the adjusting unit (80), in particular by rotating the first adjusting element (21) and/or the second adjusting element (22).

10. The drainage channel (100) according to claim 8 or 9,
**characterized in that**, at the lower side, the channel body (2) has guiding receptions (55) for receiving corresponding guiding columns (13) of the support body (10) of the height adjusting device (1), wherein the channel body (2) has in particular openings (56) for the insertion of corresponding locking lugs (16) of the guiding columns (13).

11. The drainage channel (100) according to any one of claims 8 to 10,
**characterized in that** the channel body (2) has frontal sliding/locking devices for connecting to an adjacently arranged channel body (2), in particular locking lugs oriented downward or in the longitudinal direction of the channel body (2) for engaging into corresponding recesses of the adjacently arranged channel body (2).

12. The drainage channel (100) according to any one of claims 8 to 11,
**characterized in that** a height-adjustable front wall (60) is attached at a front side of the channel body (2), wherein the front wall (60) is in particular implemented in two pieces, wherein a first front wall piece (61) can be fixedly connected to the channel body (2) and a second front wall piece (62) is connectable to the first front wall piece (61) in a height-adjustable manner by means of elongated holes (63).

13. The drainage channel (100) according to any one of claims 8 to 12,
**characterized in that** the channel body (2) forms opposite channel frames (57), which form spring elements (59) each extending towards the interior of the channel body (2)

14. A method for height-adjusting a drainage channel (100), according to any one of claims 8 to 13, comprising the steps of:
a) placing a channel body (2) onto a height-adjusting device (1) according to any one of claims 1 to 7,
b) coarsely adjusting the height of the channel body (2), while a coupling element (23) is in a decoupling position, in which the first adjusting element (21) and the second adjusting element (22) are not coupled to each other;
c) moving the coupling element (23) from the decoupling position into a coupling position in which the first adjusting element (21) and the second adjusting element (22), via the coupling element (23), cooperate as a gear (20), in particular as a screw thread mechanism, in particular by rotating the first adjusting element (21) or the second adjusting element (22);
d) finely adjusting the height of the channel body (2), while the coupling element (23) is in the coupling position, by operating the adjusting unit (80), in particular by rotating the first adjusting element (21) or the second adjusting element (22).

## Revendications

1. Dispositif de réglage en hauteur (1) pour une conduite de drainage (100),
en particulier pour le drainage de façades ou de terrasses, comprenant un corps d'appui (10), en particulier en matière plastique, et au moins une unité de réglage (80), sachant que l'unité de réglage (80) comprend :
- un premier élément de réglage (21) s'étendant le long d'une direction de réglage (V), et qui est logé de manière axialement translatable dans le corps d'appui (10) et présente au moins une face de pose (210) pour un corps de conduite (2) de la conduite de drainage (100),
- un deuxième élément de réglage (22) fixé dans la direction de réglage (V) par rapport au corps d'appui (10),
- un élément de couplage (23) qui est mobile en va-et-vient entre une position de découplage dans laquelle le premier élément de réglage (21) et le deuxième élément de réglage (22) ne sont pas couplés l'un avec l'autre, et une position de couplage dans laquelle le premier élément de réglage (21) et le deuxième élément de réglage (22) sont couplés l'un avec l'autre,
**caractérisé en ce que**
dans la position de couplage, le premier élément de réglage (21) et le deuxième élément de réglage (22) interagissent comme engrenage (20), en particulier comme engrenage à vis, via l'élément de couplage (23), en particulier pour le réglage axial fin du premier élément de réglage (21).

2. Dispositif de réglage en hauteur selon la revendication 1,
**caractérisé en ce que** le premier élément de réglage (21) et/ou le deuxième élément de réglage (22) sont logés de manière rotatif dans le corps d'appui (10), en particulier autour d'axes longitudinaux s'étendant en direction de réglage (V).

3. Dispositif de réglage en hauteur selon la revendication 1 ou 2,
**caractérisé en ce que** l'élément de couplage (23) présente des premiers moyens d'engrenage (24), en particulier un filetage intérieur, et le premier élément de réglage (21) ou le deuxième élément de réglage (22) présente des deuxièmes moyens d'engrenage (25), en particulier un filetage extérieur, sachant que dans la position de couplage, les premiers moyens d'engrenage (24) et les deuxièmes moyens d'engrenage (25) s'engrènent les uns dans les autres.

4. Dispositif de réglage en hauteur selon l'une des revendications précédentes,
**caractérisé en ce que** le premier élément de réglage (21) et/ou le deuxième élément de réglage (22) présente, côté extrémité, un profil d'engrènement (26) destiné à tourner le premier ou deuxième élément de réglage (21, 22), en particulier depuis le côté du corps de conduite (2).

5. Dispositif de réglage en hauteur selon l'une des revendications précédentes,
**caractérisé en ce qu'**au moins un ressort (14) agissant en direction de réglage (V), en particulier un ressort hélicoïdal, est reçu dans le corps d'appui (10), de préférence relié à une plaque de base (11) du corps d'appui (10) moyennant des ergots d'encliquetage (19), en particulier pour soutenir le corps de conduite (2) pendant que l'élément de couplage (23) se trouve dans la position de découplage.

6. Dispositif de réglage en hauteur selon l'une des revendications précédentes,
**caractérisé en ce que** le premier élément de réglage (21) présente, à une extrémité supérieure, au moins un élément de fixation (213), en particulier des éléments d'encliquetage, pour la liaison de manière détachable, de préférence sans rotation, avec le corps de conduite (2), en particulier avec le bord d'une ouverture traversante (54) du dôme de réception (53) du corps de conduite (2).

7. Dispositif de réglage en hauteur selon l'une des revendications précédentes,
**caractérisé en ce qu'**une plaque de base (11) du corps d'appui (10) présente des ouvertures de réception (17) destinées à coupler, de préférence encliqueter, des éléments de rehausse (40) au niveau du côté inférieur du corps d'appui (10).

8. Conduite de drainage (100), en particulier pour le drainage de façades ou de terrasses, comprenant
- un corps de conduite (2), en particulier en matière plastique, qui constitue au moins un dôme de réception (53) ouvert vers le côté inférieur du corps de conduite (2), et
- un dispositif de réglage en hauteur (1) selon l'une des revendications 1 à 7,
sachant que l'unité de réglage (80) du dispositif de réglage en hauteur (1), en particulier une structure de réception (12) du corps d'appui (10), est reçu dans le dôme de réception (53) et le corps de conduite (2) peut prendre appui sur l'au moins une face de pose (210) du premier élément de réglage (21).

9. Conduite de drainage (100) selon la revendication 8,
**caractérisé en ce que** le dôme de réception (53) présente une ouverture traversante (54) destinée à actionner l'unité de réglage (80), en particulier par rotation du premier élément de réglage (21) et/ou du deuxième élément de réglage (22).

10. Conduite de drainage (100) selon la revendication 8 ou 9,
**caractérisé en ce que** le corps de conduite (2) présente, au niveau du côté inférieur, des logements de guidage (55) destinés à loger des colonnes de guidage (13) correspondantes du corps d'appui (10) du dispositif de réglage en hauteur (1), sachant que le corps de conduite (2) présente en particulier des ouvertures (56) destinées à insérer des ergots d'encliquetage (16) correspondants des colonnes de guidage (13).

11. Conduite de drainage (100) selon l'une des revendications 8 à 10,
**caractérisé en ce que** le corps de conduite (2) présente des dispositifs de coulissement/encliquetage frontaux pour la liaison avec un corps de conduite (2) disposé de manière adjacente, en particulier des ergots d'encliquetage orientés vers le bas ou en direction longitudinale du corps de conduite (2) et destinés à se mettre en prise dans des évidements correspondants du corps de conduite (2) disposé de manière adjacente.

12. Conduite de drainage (100) selon l'une des revendications 8 à 11,
**caractérisé en ce qu'**une paroi frontale (60) réglable en hauteur est fixée au niveau d'un côté frontal du corps de conduite (2), sachant que la paroi frontale (60) est en particulier exécutée en deux parties, sachant qu'en particulier une première partie de paroi frontale (61) est apte à être reliée fermement au corps de conduite (2), et une deuxième partie de paroi frontale (62) à la première partie de paroi frontale (61) via des trous oblongs (63) de manière réglable en hauteur.

13. Conduite de drainage (100) selon l'une des revendications 8 à 12,
**caractérisé en ce que** le corps de conduite (2) forme des châssis de conduite (57) opposés qui forment respectivement des éléments à ressort (59) s'étendant vers l'intérieur du corps de conduite (2).

14. Procédé de réglage en hauteur d'une conduite de drainage (100) selon l'une des revendications 8 à 13, comprenant les étapes suivantes :
a) pose d'un corps de conduite (2) sur un dispositif de réglage en hauteur (1) selon l'une des revendications 1 à 7 ;
b) réglage grossier de la hauteur du corps de conduite (2) pendant qu'un élément de couplage (23) se trouve dans une position de découplage dans laquelle le premier élément de réglage (21) et le deuxième élément de réglage (22) ne sont pas couplés l'un avec l'autre ;
c) déplacement de l'élément de couplage (23) de la position de découplage à une position de couplage dans laquelle le premier élément de réglage (21) et le deuxième élément de réglage (22) interagissent comme engrenage (20), en particulier comme engrenage à vis, via l'élément de couplage (23), en particulier par rotation du premier élément de réglage (21) ou du deuxième élément de réglage (22) ;
d) réglage fin de la hauteur du corps de conduite (2) pendant que l'un élément de couplage (23) se trouve dans la position de couplage, par actionnement de l'unité de réglage (80), en particulier par rotation du premier élément de réglage (21) ou du deuxième élément de réglage (22).
